# EUROPÄISCHE PATENTSCHRIFT

(11) **EP 0 685 600 B1**
(45) Veröffentlichungstag und Bekanntmachung des Hinweises auf die Patenterteilung: **24.03.1999**
(21) Anmeldenummer: 95107230.5
(22) Anmeldetag: 12.05.1995
(51) Int. Cl.: E01D 15/133

(54) **Montageverfahren für eine verlegbare Brücke und nach dem Verfahren zusammengesetzte Brücke**
Assembly method for a portable bridge and bridge obtained by such a method
Procédé d'assemblage d'un pont déplaçable et pont ainsi obtenu

(30) Priorität: 01.06.1994 DE 4419203
(43) Veröffentlichungstag der Anmeldung: 06.12.1995
(73) Patentinhaber: Krupp Fördertechnik GmbH, 45143 Essen (DE)
(72) Erfinder: Wiedeck, Hans-Norbert, Dr.-Ing., D-45481 Mülheim/Ruhr (DE)

(56) Entgegenhaltungen:
- CH-A- 666 500
- DE-A- 1 534 435
- DE-C- 573 727
- FR-A- 2 157 517
- GB-A- 104 307

## Beschreibung

Die Erfindung bezieht sich auf ein Montageverfahren zum abschnittsweisen Zusammensetzen und Verlegen einer aus Einzelteilen gebildeten Brücke, die beidseitig jeweils einen nach oben weisenden, vorzugsweise aus Fachwerk bestehenden durchgehenden Träger ausbildet, wobei jeder Brückenabschnitt mindestens ein Paar Trägerelemente aufweist, die beidendig im Bereich ihres Untergurts mit jeweils einem Querträger durch Kupplungen verbindbar und nach dem Kuppeln ihre Obergurte mit dem jeweils anschließenden Trägerelement des benachbarten Brückenabschnitts fluchtend und fixiert einander gegenüberliegen, und daß sich zwischen den Querträgern sich auf diesen abstützend mindestens eine Fahrbahnplatte erstreckt, und auf eine nach dem Verfahren zusammensetzbare Brücke.

Brücken dieser Bauart sind zahlreich vorbekannt; weit verbreitet sind die britische Bailey-Brücke und die D-Brücke der Firma Fried. Krupp. Beide Brückenarten sind aus Fachwerkteilen zusammengesetzt, wobei die Verbindung der einzelnen Fachwerkelemente mittels besonderer Verbindungsteile, insbesondere scherkraftbeanspruchter Bolzen, miteinander verbunden werden. Die Montage der Brücke wird insbesondere dadurch erschwert und zeitaufwendig, weil eine große Anzahl von Kleinteilen erforderlich ist, die beim Transport leicht verlorengehen können, wobei außerdem die Bolzen nach ihrer Montage noch gesondert gesichert werden müssen.

Das Montageverfahren aus FR-A-2 157 517 bedient sich zur Verbindung von Untergurten mit Querträgern Spezieller Zentrierdorne und Schraubverbindungen.

Der Erfindung liegt die Aufgabe zugrunde, ein Montageverfahren anzugeben, mit dem eine Brücke der eingangs genannten Art schnell und sicher zusammengesetzt und verlegt werden kann. Außerdem soll eine Brücke geschaffen werden, die nach solch einem Verfahren zusammen setzbar ist.

Diese Aufgabe wird gemäß den Merkmalen des Anspruchs 1 gelöst.

Der besondere Vorteil des Verfahrens nach der Erfindung liegt darin, daß die Brücke infolge weniger Einzelteile schnell zusammensetzbar ist und für die Montage keine Kleinteile benötigt werden. Eine einzige Steck- und Schwenkbewegung stellt bereits eine feste Verbindung zwischen dem jeweiligen Trägerelement und dem Querträger her.

Entsprechend schnell uns einfach gestaltet sich die Verbindung im Obergurtbereich gemäß einer weiteren Ausgestaltung dadurch, daß das Kuppeln der rohrförmig ausgebildeten Obergurte durch Verschieben von Hülsen und mindestens einem eingepaßten zylindrischen Teil gegeneinander in Brückenlängrichtung erfolgt. Die Hülsen können hierbei Teile des Obergurts selbst oder Obergurtverbindungsteile sein.

Bevorzugt ist nach der Erfindung ferner vorgesehen, daß zwei Vorbauträger durch mindestens einen als Gegengewicht fungierenden Brückenabschnitt hindurch über das Hindernis vorgeschoben und an der jenseitigen Böschung höhenverstellbar aufgelagert werden, danach die Brücke im Takt ihrer angekoppelten Abschnitte mit ihren Untergurten auf mit Rillen versehenen Vorschubrollen und an den Vorbauträgern gestützt vorgeschoben und nach Erreichen der Brücken-Endposition mittels der Höhenverstelleinrichtungen an den beiden Enden der vorbauträger auf den Boden abgesenkt wird.

Das neue Montageverfahren läßt sich erfindungsgemäß besonders vorteilhaft mit einer Brücke gemäß den Merkmalen des Anspruchs 4 ausführen, bei der die Kupplungen jeweils ein am Trägerelement angeordnetes hammerkopfartiges Element aufweisen, das eine entsprechende Durchstecköffnung des Querträgers hintergreift. Dadurch wird auf einfachste Weise eine feste und sichere Verbindung geschaffen.

Eine weitere Ausführungsform der Brücke sieht vor, daß mindestens eine der im Bereich der Querträger angeordneten Hülsen mit einer mit dem Querträger koppelbaren Druckstrebe zur Herstellung des Dreiecksverbandes versehen ist. Bei der Konstruktion vorhandene Hülsen ersparen auf diese Weise ein besonderes Befestigungselement für die Druckstrebe

Besonders vorteilhaft ist eine weitere erfindungsgemäße Ausführungsform, bei der eine Hülse so längsverschieblich angeordnet ist, daß sie nach dem Verbinden die beiden benachbarten Obergurtenden gleichzeitig umgreift. Auf diese Weise wird gleichzeitig eine Verbindung der Obergurtenden hergestellt und nur eine Druckstrebe für den Verbindungsbereich benötigt. Dies gilt insbesondere für eine Brückenausbildung mit einwandigen Trägern.

In weiterer Ausgestaltung ist vorgesehen, daß zur Bildung eines Bajonettverschlusses die Hülse jeweils paarweise mit Innenvorsprüngen und die Obergurtenden fluchtend mit jeweils zwei Außenvorsprüngen dergestalt versehen sind, daß in gekuppelter Stellung die Innenvorsprünge die Außenvorsprünge hintergreifen. Dadurch sind die Obergurtverbindungen, die normalerweise nur auf Druck beansprucht werden, gleichzeitig auch auf Zug beanspruchbar, was für Pionierbrücken von besonderem Vorteil ist.

Eine besonders vorteilhafte Ausgestaltung der neuen Brücke besteht ferner darin, daß ein Brückenabschnitt ein Paar etwa senkrecht nach oben weisende Trägerelemente aufweist und die Druckstreben an der Brückenaußenseite angeordnet sind. Dies gilt ebenfalls für eine einwandige Trägerausführung und hat den Vorteil, daß die Druckstreben den Verkehr nicht behindern.

Für Brücken mit großer Tragfähigkeit ist vorgesehen, daß ein Brückenabschnitt zwei Paar aus Fachwerk gebildete Trägerelemente aufweist, die beidseitig der Brücke einen doppelwandigen, nach oben zusammenlaufenden Träger bilden, wobei der Obergurt durch an den Fachwerkstreben angeordneten Hülsen gebildet wird, die scharnierartig ineinandergreifen und durch mindestens ein eingepaßtes zylinderförmiges Teil fixiert werden. Die entsprechend gestalteten Querträger können auch für eine Brücke mit einwandiger Trägerausführung verwendet werden, und - bei entsprechend gleichen Abmessungen - sogar im Austausch, z. B. als Ersatz für die Querträger für die einwandige Ausführung eingesetzt werden.

Eine weitere vorteilhafte Ausführungsform, bei der das zylinderförmige Teil sich zwischen den Mitten der Brückenabschnitte erstreckt, erspart infolge Reibung in der Steckverbindung u. a. eine besondere Schubsicherung für die Obergurtkupplung.

Dadurch, daß - wie weiter vorgesehen - die Querträger beidendig mindestens einen an ihrer Unterseite durch ein Rohrstück gebildeten zylindermantelförmigen Vorsprung aufweisen, der mit den rohrförmigen Untergurten bzw. Untergurtteilen der Trägerelemente fluchtet und sich zwischen diesen erstreckt, können diese Vorsprünge gleichzeitig als Bahnen für entsprechend geformte Vorschubrollen eingesetzt werden.

Von besonderem Vorteil ist ferner, daß die Querträger in Längs- und Querrichtung der Brücke jeweils symmetrisch ausgebildet sind. Dies vereinfacht Herstellung und Montage in besonderer Weise.

Das Gleiche gilt für die Maßnahme, daß die Trägerelemente - ggf. mit Ausnahme der Hülsen - in Längs- und Querrichtung der Brücke jeweils symmetrisch ausgebildet sind. Wenn die Hülsen, wie bevorzugt vorgesehen ist, jeweils zwei benachbarte Obergurtenden miteinander verbinden, was bei entsprechender Gestaltung auch für die doppelwandige Trägerausführung in Betracht kommen kann, so ist dementsprechend jedem Trägerelement nur eine Hülse mit zugehöriger Druckstrebe zugeordnet.

Zum Zweck des einfachen, schnellen und sicheren Verlegens der Brücke ist ferner vorgesehen, daß mindestens ein Teil der Querträger an ihrer Oberseite mit zwei beidendig symmetrisch zwischen den Trägerelementen angeordneten Aufnahmemitteln zur Befestigung je eines Rollenrahmens versehen ist, der der Führung eines Vorbauträgers dient. Dabei ist es besonders vorteilhaft, daß die Aufnahmemittel alternativ zur Befestigung eines Schrammbords dienen, und, in weiterer erfindungsgemäßer Ausgestaltung, daß der Vorbauträger auch als Schrammbord verwendet wird. Vorbauträger bzw. Schrammbord sind vorteilhaft kastenförmig gestaltet und in bekannter Weise durch Zusammenstecken von Einzelelementen, die den Längen der Brückenabschnitte zugeordnet sind, verlängerbar.

Ausführungsbeispiele der neuen Brücke für das Montageverfahren nach der Erfindung sowie ein Beispiel ihrer Verlegung sind in der Zeichnung schematisch dargestellt und werden im folgenden näher erläutert. Es zeigen:
- Fig. 1: eine Brücke mit einwandigen Trägern ausschnittsweise in Schrägansicht,
- Fig. 2: die Brücke nach Fig. 1 im Querschnitt,
- Fig. 3: ein Trägerelement in Ansicht,
- Fig. 4: einen Querträger in Seitenansicht,
- Fig. 5: den Querträger nach Fig. 4 in Draufsicht,
- Fig. 6: eine Untergurtkupplung im senkrechten Schnitt in Brücken-Längsrichtung,
- Fig. 7: einen Schnitt nach der Linie VII-VII in Fig. 6, in etwas größerem Maßstab,
- Fig. 8: eine Obergurtkupplung, ebenfalls im senkrechten Brücken-Längsschnitt,
- Fig. 9: einen Schnitt nach der Linie IX-IX in Fig. 8,
- Fig. 10: einen Schnitt nach der Linie X-X in Fig. 8,
- Fig. 11: einen Schnitt nach der Linie XI-XI in Fig. 8,
- Fig. 12: die Obergurtkupplung nach Fig. 8 in entkuppelter Stellung, ebenfalls im senkrechten Längsschnitt,
- Fig. 13: eine End-Druckstrebe mit zugehöriger Hülse im senkrechten Längsschnitt,
- Fig. 14: in gleicher Darstellung wie in Fig. 13 eine andere Ausführungsform einer End-Druckstrebe,
- Fig. 15 bis 18: drei Schritte beim Verlegen der Brücke in Ansicht, wobei Fig. 15 die Draufsicht zu Fig. 16 darstellt,
- Fig. 19: die Hälfte einer Brücke mit doppelwandigem Träger im Querschnitt,
- Fig. 20: die Darstellung nach Fig. 19 in Draufsicht.

In Fig. 1 ist ein vollständiger Brückenabschnitt und ein angekoppelter Teil eines zweiten Brückenabschnitts dargestellt, dem jeweils zwei aus Fachwerk gebildete Trägerelemente 1 und mehrere Fahrbahnplatten 2 zugeordnet sind. Die Fahrbahnplatten 2 erstrecken sich nebeneinanderliegend zwischen Querträgern 3, die jeweils in Brückenlängsrichtung zwischen einem Paar Trägerelementen eingeschaltet sind bzw. ein Ende der Brücke bilden, wie im Vordergrund von Fig. 1 dargestellt. Die rechte Hälfte von Fig. 1 zeigt das Trägerelement 1 in liegender Stellung nach dem Zusammenstecken und vor dem Kuppeln, was durch Nach-Oben-Schwenken erfolgt. Die Trägerelemente 1 weisen jeweils einen Obergurt 4 und einen Untergurt 5 auf, die rohrförmig ausgebildet sind. Die Enden der Obergurte 4 sind jeweils von einer Hülse 6 umschlossen, an der eine Druckstrebe 7 angeschweißt ist, deren anderes Ende am zugeordneten Ende des Querträgers 3 mittig angekoppelt ist.

Wie aus Fig. 3 ersichtlich, weist der Untergurt 5 des Trägerelements 1 an beiden Enden jeweils ein hammerkopfartiges Element 8 auf, dessen äußeres Ende mit dem Ende des Obergurts 4 fluchtet. Das Gleiche gilt für die Mittellinie der Druckstrebe 7 in ihrer gekuppelten Stellung, wie rechts in Fig. 3 angedeutet.

In den Fig. 4 und 5 ist erkennbar, daß in den Querträgern 3 Rohrstücke 9 eingearbeitet sind, die den gleichen Durchmesser wie die Untergurte 5 sowie zwei Paar Scheibenhälften 10 aufweisen, die Durchstecköffnungen 11 für die hammerkopfartigen Elemente 8 bilden. Der vorzugsweise aus versteiftem Kastenprofil gebildete Querträger 3 weist an seinen beiden Längsseiten zwischen den Rohrstücken 9 je eine Leiste 12 auf, auf der sich die Enden der Fahrbahnplatten 2 so abstützen, daß ihre Oberseiten mit der Oberseite des Querträgers 3 fluchten. An den Enden ist auf dem Querträger 3 jeweils ein federbeaufschlagtes Schieberelement 13 so angeordnet, daß das mit einer entsprechenden Bohrung 14 versehene Ende der zugeordneten Druckstrebe 7 in Schließstellung mittig fixiert ist. Die Schieberelemente 13 können auch in den Querträger 3 eingearbeitet oder an seinen äußeren Enden vor Kopf angeordnet sein, so daß die außerhalb der Rohrstücke 9 liegenden Teile des Querträgers 3 entfallen.

Aus den Fig. 6 und 7 ist ersichtlich, daß in den Rohrstücken 9 die zwei Paar Scheibenhälften 10 so angeordnet sind, daß in der Kupplungsstellung die hammerkopfartigen Elemente 8 aneinander anstoßen. Zwischen den Scheibenhälften 10 und dem jeweiligen Ende der Rohrstücke 9 sich erstreckende zylindrische Führungen 15 bewerkstelligen eine zusätzlich versteifte Verbindung.

Die Fig. 8 bis 12 zeigen die Ausbildung der Hülse 6 und der zugeordneten Obergurtenden als Bajonettverschluß. Die Hülse 6, die einen größeren Innendurchmesser als der Außendurchmesser der Obergurtenden aufweist, ist zu diesem Zweck an einem Ende mit zwei gegenüberliegenden im Querschnitt segmentförmigen Vorsprüngen 16 versehen, die innen an den Obergurten 4 anliegen. Die gleiche Form aufweisende Außenvorsprünge 17 sind jeweils fluchtend an den Enden der aneinanderanliegenden Obergurte angeordnet. In der in Fig. 8 gezeigten Verriegelungsstellung schließen die Vorsprünge 16 und 17 in Brückenlängsrichtung fluchtend aneinander an, während beim Verriegelungs- oder Entriegelungsvorgang die Hülse 6 um 90° gedreht wird, so daß ihre Innenvorsprünge 16 durch die zwischen den Außenvorsprüngen 17 einerseits und den beiden rohrförmigen Körpern andererseits gebildeten Hohlräume in Längsrichtung hindurchgeschoben werden können. Zum Entkuppeln wird die Druckstrebe 7 zunächst vom Schieberelement 13 gelöst, dann um 90° nach oben geschwenkt, um dann in Brückenlängsrichtung bis zur Endstellung an einem Anschlag 18 (Fig. 12) verschoben werden zu können. In der Endstellung schließt das andere Ende der Hülse 6 mit dem Obergurtende ab. Dadurch, daß das am Anschlag 18 anliegende Ende der Hülse 6 mit seinem Innendurchmesser am ganzen Umfang am Obergurt 4 anliegt (Fig. 11), kann die Hülse 6 nicht vom Trägerelement entfernt werden. Sofern ein Entfernen der Hülse 6 beabsichtigt ist, erhält sie beidendig und fluchtend die gleichen Innenvorsprünge 16. Sie kann dann auch alternativ auf den Obergurt des benachbarten Trägerelements 1 aufgeschoben und dort während des Transports deponiert werden.

Vorzugsweise ist jedem Trägerelement 1 eine mit einer Hülse 6 versehene Druckstrebe 7 zugeordnet, so daß nicht zwei verschiedene Arten von Trägerelementen gebildet und bei der Montage aussortiert werden müssen. Die am Brückenende dadurch an einer Brückenseite fehlende Druckstrebe und damit fehlende Dreiecksverbindung kann dann durch eine besonders gestaltete Druckstrebe 7' hergestellt werden, wie es Fig. 13 zeigt, oder bei Verwendung einer der Druckstreben 7 mit der Hülse 6 kann ein Zwischenstück 19 in das Ende des Obergurts 4 eingesetzt werden (Fig. 14). Das Zwischenstück 19 ist rohrförmig dergestalt ausgebildet, daß es in den Obergurt hineingeschoben werden kann und weist an dem äußeren Ende zwei Vorsprünge 17' auf, die mit den Außenvorsprüngen 17 des Obergurts 4 fluchten. Da die Außenvorsprünge 17' die gleiche Länge wie die Außenvorsprünge 17 aufweisen, kann die Hülse 6 in der beschriebenen Weise verriegelt und entriegelt werden. Bei der Ausführungsform nach Fig. 13 ist die verwendete Hülse 6' so hergestellt, daß eine Hülse 6 in Querrichtung in ihrer Mitte durchgeschnitten ist und an die Schnittstelle eine Endscheibe angesetzt wird. Mittig an der Schnittstelle wird auch die Druckstrebe 7' angeschweißt. Da das verwendete Teilstück der Hülse 6 die Innenvorsprünge 16 aufweist, kann es auf das Ende des Obergurts 4 aufgeschoben und in der beschriebenen Weise durch Drehen verriegelt werden.

Bei der in den Fig. 19 und 20 gezeigten Ausführungsform mit doppelwandigen Trägern weist der Querträger 3' dementsprechend beidendig je zwei mit Abstand voneinander angeordnete eingearbeitete Rohrstücke 9 auf, die die gleichen Kupplungsteile wie die Ausführung nach den Fig. 1 bis 7 aufweisen. Ebenso sind die Untergurtteile 5'und 5'' von zwei Trägerelementen 1' und 1''an ihren Enden mit den hammerkopfartigen Elementen 8 versehen. Wie in Fig. 20 zu erkennen ist, weisen die Trägerelemente 1' und 1'' an ihren Fachwerkstreben angeordnete Hülsen 26 und 27 auf, die - aneinandergereiht - den Obergurt 4' bilden. Sie greifen dazu scharnierartig ineinander. Zum Kuppeln werden die Trägerelemente 1' und 1'' von der in Fig. 19 gestrichelt gezeichneten schrägen Stellung um etwa 90° gegeneinander geschwenkt, bis ihre Hülsen 26 und 27 miteinander fluchten. Danach wird die Dreiecksverbindung durch Hindurchstecken eines als zylindrisches Teil vorgesehenen Rohres 28 hergestellt.

Das Trägerelement 1'' weist drei Hülsen 27 auf, zwischen denen zwei Hülsen 26 des Trägerelementes 1' liegen, wobei die Enden der beiden äußeren Hülsen 27 in Brückenquerrrichtung mit den Enden der Untergurtteile 5' und 5'', die zusammen den Untergurt des doppelwandigen Brückenträgers bilden, fluchten. Zwischen den Hülsen 27 benachbarter Trägerelemente 1'' bleibt somit ein Zwischenraum von der Breite des Querträgers 3', der durch eine zwischengeschaltete Hülse 29 überbrückt wird. Die Hülse 29 weist drei Druckstreben 30, 30' auf, die jeweils mit ihrem anderen Ende in gleicher Weise wie die Druckstreben 7 mit dem Querträger gekuppelt werden und so angeordnet sind, daß zwei Druckstreben 30 parallel verlaufen und die dritte, dazwischenliegende Druckstrebe 30' gegen die anderen beiden um die Obergurtachse schwenkbar ist. Nach dem Kuppeln entsteht auf diese Weise in zwei Richtungen je ein Dreiecksverband, die die Hülse 29 so fixieren, daß sie mit den Hülsen 27 in der Gebrauchsstellung fluchtet. Falls erforderlich, kann das Rohr schubfest mit den Hülsen 26 und 27 verbunden werden, z. B. durch - nicht dargestellte - Einrastelemente. Die Hülse 29 kann entfallen, wenn die äußeren Hülsen 27 so verlängert sind, daß sie jeweils am anschließenden Trägerelement 1'' anliegen.

Die Baugruppe eines Brückenabschnitts wird somit aus zwei bzw. vier Trägerelementen, einem Querträger und den zugehörigen Fahrbahnplatten gebildet, während ein Brückenfeld, das für die Berechnung maßgebend ist, sich jeweils zwischen den Mitten zweier Querträger 3 bzw. 3' erstreckt. Die kürzeste Brücke der erfindungsgemäßen Art weist dementsprechend zwei Trägerelemente 1 bzw. vier Trägerelemente 1' und 1'' und zwei Querträger 3 bzw. 3' auf.

Die Fig. 15 bis 18 zeigen das Verlegen einer Brücke mit einwandigen Trägern mit sechs Feldern über ein Hindernis 20, was aber auch in gleicher Weise für eine Brücke mit doppelwandigen Trägern gilt. Dabei wird zunächst eine als Gegengewicht ausreichende Anzahl von Brückenabschnitten zusammengesetzt und auf Vorschubrollen 21 aufgebockt. Um zwei leichte Vorbauträger 22 parallel über das Hindernis 20 vorschieben zu können, werden die beiden ersten hindernisseitigen Querträger 3 mit Rollenrahmen 23 versehen, durch die die Vorbauträger 22 hindurch bis zur jenseitigen Böschung vorgeschoben werden. Zur Aufnahme der Rollenrahmen 23, die in der linken Hälfte der Fig. 2 dargestellt sind, weisen die Querträger 3 beidendig angeordnete Aufnahmemittel, z. B. Gewindelöcher, auf, mit Hilfe derer die Rollenrahmen befestigt werden. An der jenseitigen Böschung des Hindernisses werden die Vorbauträger 22 auf einer Höhenverstelleinrichtung 24, beispielsweise ein Luftkissen, gelagert. Auf den mit Rillen 25 versehenen Vorschubrollen 21 wird dann die Brücke vorgeschoben, wobei ihre Untergurte 5 bzw. die Rohrstücke 9, die an der Unterseite der Querträger 3 jeweils zylindermantelförmige Vorsprünge bilden, durch die Rillen 25 der Vorschubrollen 21 geführt werden. Die restlichen Brückenabschnitte werden gleichzeitig während des Vorschubs zusammengebaut. Im weiteren Verlauf des vorschubs stützt sich das vordere Ende der Brücke über die Rollenrahmen 23 an den Vorbauträgern 22 ab. Der letzte Querträger am hinteren Ende der Brücke wird ebenfalls mit zwei Rollenrahmen 23 versehen.

Wenn die Brücke, wie in Fig. 18 dargestellt, ihre Endstellung erreicht hat, ragt der entsprechend bemessene Vorbauträger beidendig über die Brücke hinaus. Da sie am hinteren Ende noch auf den direkt an der Böschung angeordneten Vorschubrollen 21 aufliegt, werden die Vorbauträger 22 auch an diesem Ende mit einer Höhenverstelleinrichtung 24 versehen, mit deren Hilfe die Vorschubrollen 21 entfernt und die Brücke beidendig an den Rollenrahmen 23 hängend in ihre endgültige Lage auf den Boden abgesenkt werden kann. Schließlich werden die Rollenrahmen 23 entfernt und die Vorbauträger 22 in ihrer Länge der Brücke angepaßt und als Schrammborde an den Aufnahmemitteln, die zuvor der Anordnung der Rollenrahmen gedient haben, befestigt, wie es die rechte Hälfte der Fig. 2 zeigt. Die demgemäß aus Schrammbord-Elementen zusammengesetzten Vorbauträger sind etwa um eine Brückenfeldlänge länger als die Brückengesamtlänge.

Das beschriebene Ausführungsbeispiel ist für einspurigen Verkehr von Fahrzeugen vorgesehen, wie es bei Pionierbrücken üblich ist, wobei zwischen den Schrammborden 22 und den Trägerelementen 1 ausreichend Platz für Fußgängerverkehr bleibt. Es ist aber auch möglich, die Brücke nach der Erfindung erforderlichenfalls breiter auszubilden.

### Bezugszeichen

- 1, 1', 1": Trägerelement
- 2: Fahrbahnplatte
- 3, 3': Querträger
- 4, 4': Obergurt
- 5: Untergurt
- 5', 5": Untergurtteil
- 6, 6': Hülse
- 7, 7': Druckstrebe
- 8: hammerkopfartiges Element
- 9: Rohrstück
- 10: Scheibenhälfte
- 11: Durchstecköffnung
- 12: Leiste
- 13: Schieberelement
- 14: Bohrung
- 15: zylindrische Führung
- 16: Innenvorsprung
- 17, 17': Außenvorsprung
- 18: Anschlag
- 19: Zwischenstück
- 20: Hindernis
- 21: Vorschubrolle
- 22: Vorbauträger
- 23: Rollenrahmen
- 24: Höhenverstelleinrichtung
- 25: Rille
- 26, 27: Hülse
- 28: Rohr
- 29: Hülse
- 30. 30': Druckstrebe

## Patentansprüche

1. Montageverfahren zum abschnittsweisen Zusammensetzen und Verlegen einer aus Einzelteilen gebildeten Brücke, die beidseitig jeweils einen nach oben weisenden, vorzugsweise aus Fachwerk bestehenden durchgehenden Träger ausbildet, wobei jeder Brückenabschnitt mindestens ein Paar Trägerelemente (1, 1', 1") aufweist, die beidendig im Bereich ihres Untergurts (5) mit jeweils einem Querträger (3, 3') durch Kupplungen verbindbar und nach dem Kuppeln ihre Obergurte (4) mit dem jeweils anschließenden Trägerelement des benachbarten Brückenabschnitts fluchtend und fixiert einander gegenüberliegen, und wobei sich zwischen den Querträgern sich auf diesen abstützend mindestens eine Fahrbahnplatte (2) erstreckt, wobei das Kuppeln der Trägerelemente (1, 1', 1'') mit den Querträgern (3, 3') durch Ineinanderstecken in Längsrichtung der Brücke und anschließendes Verschwenken der Trägerelemente (1, 1', 1'') und der Querträger (3, 3') gegeneinander von einer Montagestellung in die Gebrauchsstellung in Querrichtung der Brücke erfolgt und danach die Obergurte (4, 4') - ggf. unter Einschaltung mindestens einer Druckstrebe (7) - so miteinander gekuppelt werden, daß gleichzeitig mit dem Querträger (3, 3') ein Dreiecksverband, im Querschnitt der Brücke betrachtet, gebildet wird.

2. Montageverfahren nach Anspruch 1, dadurch gekennzeichnet, daß das Kuppeln der rohrförmig ausgebildeten Obergurte (4, 4') durch Verschieben von Hülsen (6, 26, 27) und mindestens einem eingepaßten zylindrischen Teil (4, 4') gegeneinander in Brückenlängrichtung erfolgt.

3. Montageverfahren nach Anspruch 1 oder 2, dadurch gekennzeichnet, daß zwei Vorbauträger (22) durch mindestens einen als Gegengewicht fungierenden Brückenabschnitt hindurch über das Hindernis (20) vorgeschoben und an der jenseitigen Böschung höhenverstellbar (24) aufgelagert werden, danach die Brücke im Takt ihrer angekoppelten Abschnitte mit ihren Untergurten (5) auf mit Rillen (25) versehenen Vorschubrollen (21) und an den Vorbauträgern (22) gestützt vorgeschoben und nach Erreichen der Brücken-Endposition mittels der Höhenverstelleinrichtungen (24) an den beiden Enden der Vorbauträger (22) auf den Boden abgesenkt wird.

4. Nach dem Verfahren gemäß Anspruch 1, 2 oder 3 zusammensetzbare Brücke, dadurch gekennzeichnet, daß die Kupplungen jeweils ein am Trägerelement (1, 1', 1'') angeordnetes hammerkopfartiges Element (8) aufweisen, das eine entsprechende Durchstecköffnung (11) des Querträgers (3, 3') hintergreift.

5. Brücke nach Anspruch 4, dadurch gekennzeichnet, daß mindestens eine der im Bereich der Querträger (3) angeordneten Hülsen (6) mit einer mit dem Querträger (3) koppelbaren Druckstrebe (7) zur Herstellung des Dreiecksverbandes versehen ist.

6. Brücke nach Anspruch 4 oder 5, dadurch gekennzeichnet, daß eine Hülse (6) so längsverschieblich angeordnet ist, daß sie nach dem Verbinden die beiden benachbarten Obergurtenden gleichzeitig umgreift.

7. Brücke nach Anspruch 6, dadurch gekennzeichnet, daß zur Bildung eines Bajonettverschlusses die Hülse (6) jeweils paarweise mit Innenvorsprüngen (16) und die Obergurtenden fluchtend mit jeweils zwei Außenvorsprüngen (17) dergestalt versehen sind, daß in gekuppelter Stellung die Innenvorsprünge (16) die Außenvorsprünge (17) hintergreifen.

8. Brücke nach einem der Ansprüche 4 bis 7, dadurch gekennzeichnet, daß ein Brückenabschnitt ein Paar etwa senkrecht nach oben weisende Trägerelemente (1) aufweist und die Druckstreben (7, 7') an der Brückenaußenseite angeordnet sind.

9. Brücke nach einem der Ansprüche 4 bis 7, dadurch gekennzeichnet, daß ein Brückenabschnitt zwei Paar aus Fachwerk gebildete Trägerelemente (1, 1') aufweist, die beidseitig der Brücke einen doppelwandigen, nach oben zusammenlaufenden Träger bilden, wobei der Obergurt (5') durch an den Fachwerkstreben angeordneten Hülsen (26, 27) gebildet wird, die scharnierartig ineinandergreifen und durch mindestens ein eingepaßtes zylinderförmiges Teil (28) fixiert werden.

10. Brücke nach Anspruch 9, dadurch gekennzeichnet, daß der zylinderförmige Teil (28) sich zwischen den Mitten der Brückenabschnitte erstreckt.

11. Brücke nach einem der Ansprüche 4 bis 10, dadurch gekennzeichnet, daß die Querträger (3, 3') beidendig mindestens einen an ihrer Unterseite durch ein Rohrstück (9) gebildeten zylindermantelförmigen vorsprung aufweisen, der mit den rohrförmigen Untergurten (5) bzw. Untergurtteilen (5', 5'') der Trägerelemente (1) fluchtet und sich zwischen diesen erstreckt.

12. Brücke nach einem der Ansprüche 4 bis 11, dadurch gekennzeichnet, daß die Querträger (3, 3') in Längs-und Querrichtung der Brücke jeweils symmetrisch ausgebildet sind.

13. Brücke nach einem der Ansprüche 4 bis 12, dadurch gekennzeichnet, daß die Trägerelemente (1, 1', 1'') - ggf. mit Ausnahme der Hülsen (6) - in Längs- und Querrichtung der Brücke jeweils symmetrisch ausgebildet sind.

14. Brücke nach einem der Ansprüche 4 bis 13, dadurch gekennzeichnet, daß mindestens ein Teil der Querträger (3, 3') an ihrer Oberseite mit zwei beidendig symmetrisch zwischen den Trägerelementen (1, 1', 1'') angeordneten Aufnahmemitteln zur Befestigung je eines Rollenrahmens (23) versehen ist, der der Führung eines Vorbauträgers (22) dient.

15. Brücke nach Anspruch 14, dadurch gekennzeichnet, daß die Aufnahmemittel alternativ zur Befestigung eines Schrammbords dienen.

16. Brücke nach Anspruch 14 oder 15, dadurch gekennzeichnet, daß der Vorbauträger (22) auch als Schrammbord verwendet wird.

## Claims

1. Method of assembly for assembling section by section and laying a bridge formed by individual parts comprising an upward pointing continuous girder, preferably formed from latticework, respectively on each side, whereby each bridge section has at least one pair of girder elements (1, 1', 1''), which may be connected at both ends in the region of their bottom chord (5) to a respective cross beam (3, 3') by means of couplings and after coupling their top chords (4) are fixed opposite one another flush with the respectively connected girder element of the adjacent bridge section, and whereby at least one road surface plate (2) extends between the cross beams and is supported thereon, wherein the girder elements (1, 1', 1'') are coupled to the cross beams (3, 3') by plugging together in the longitudinal direction of the bridge and subsequently swinging the girder elements (1, 1', 1'') and cross beams (3, 3') towards one another from an assembly position into the position of use in the transverse direction of the bridge, and then the top chords (4, 4') - possibly by interposing at least one diagonal strut (7) - are coupled to one another in such a way that a triangular bond, viewed in cross-section of the bridge, is simultaneously formed with the cross beam (3, 3').

2. Assembly method according to Claim 1, characterised in that the tubular top chords (4, 4') are coupled by displacing sleeves (6, 26, 27) and at least one fitted cylindrical part (4, 4') towards one another in the longitudinal direction of the bridge.

3. Assembly method according to Claim 1 or 2, characterised in that two launching girders (22) are launched over the obstacle (20) through at least one bridge section acting as counterweight and are supported on the slope on the other side so as to be vertically adjustable (24), the bridge supported on launching rollers (21) fitted with grooves (25) and on the launching girders (22) is then launched in sequence with its sections coupled to its bottom chords (5), and after the bridge end position has been reached, it is lowered onto the ground by means of vertical adjustment means (24) at both ends of the launching girders (22).

4. Bridge which may be assembled using the method according Claims 1, 2 or 3, characterised in that the couplings respectively have a hammer head-like element (8) arranged on the girder element (1, 1', 1'') which engages behind a corresponding passage opening (11) of the cross beam (3, 3').

5. Bridge according to Claim 4, characterised in that at least one of the sleeves (6) arranged in the region of the cross beams (3) is provided with a diagonal strut (7) which may be coupled to the cross beam (3) to form the triangular bond.

6. Bridge according to Claim 4 or 5, characterised in that a sleeve (6) is arranged to be longitudinally displaceable such that it simultaneously engages around the two adjacent top chords after connection.

7. Bridge according to Claim 6, characterised in that for formation of a bayonet-type closure, the sleeves (6) are provided with internal projections (16) respectively in pairs and the top chord ends are provided with two respective external projections (17) arranged flush in such a way that in coupled position the internal projections (16) engage behind the external projections (17).

8. Bridge according to one of Claims 4 to 7, characterised in that a bridge section has a pair of girder elements (1) approximately pointing perpendicularly upwards and the diagonal struts (7, 7') are arranged on the outside of the bridge.

9. Bridge according to one of Claims 4 to 7, characterised in that a bridge section has two pairs of girder elements (1, 1') formed from latticework which form a double-plate girder merging at the top on both sides of the bridge, whereby the top chord (5') is formed by sleeves (26, 27) arranged on the lattice struts, which intermesh in a hinge-like manner and are fixed by at least one fitted cylindrical part (28).

10. Bridge according to Claim 9, characterised in that the cylindrical part (28) extends between the centres of the bridge sections.

11. Bridge according to one of Claims 4 to 10, characterised in that the cross beams (3, 3') have at least one cylindrical shell-type projection, which is formed by a tubular piece (9) on their underside, is flush with the tubular bottom chords (5) or bottom chord parts (5', 5") of the girder elements (1) and extends between these.

12. Bridge according to one of Claims 4 to 11, characterised in that the cross beams (3, 3') are respectively constructed symmetrically in the longitudinal and transverse direction of the bridge.

13. Bridge according to one of Claims 4 to 12, characterised in that the girder elements (1, 1', 1'') - possibly with the exception of the sleeves (6) - are respectively constructed symmetrically in the longitudinal and transverse direction of the bridge.

14. Bridge according to one of Claims 4 to 13, characterised in that at least some of the cross beams (3, 3') are provided at their upper side with two receiving means arranged symmetrically at both ends between the girder elements (1, 1', 1'') for fastening one respective roller frame (23), which serves to guide a launching girder (22).

15. Bridge according to Claim 14, characterised in that the receiving means alternatively serve to fasten a kerb.

16. Bridge according to Claim 14 or 15, characterised in that the launching girder (22) is also used as a kerb.

## Revendications

1. Procédé de montage pour assembler, à partir d'éléments, et pour mettre en place un pont formé d'éléments séparés et présentant, sur chacun de ses côtés, une poutre continue, tournée vers le haut, de préférence constituée d'un treillis, chaque élément de pont présentant au moins une paire d'éléments de poutre (1, 1', 1") qui sont placés en face l'un de l'autre, en pouvant, aux deux extrémités, dans la zone de leur membrure inférieure (5), être chacun reliés par des accouplements à une poutre transversale (3, 3'), et en ayant, après accouplement, leurs membrures supérieure (4) dans l'alignement de chacun des éléments de poutre, s'y raccordant, de l'élément de pont voisin et en étant fixées l'une dans l'autre, et au moins un plateau de voie de circulation (2) s'étendant entre les poutres transversales en s'appuyant sur elles, l'accouplement des éléments de poutre (1, 1', 1") avec les poutres transversales (3, 3') se faisant par emmanchement des uns dans les autres dans la direction longitudinale du pont, puis par pivotement des éléments de poutre (1, 1', 1") et des poutres transversales (3, 3') les uns par rapport aux autres dans la direction transversale du pont, en passant d'une position de montage à la position d'utilisation, puis ensuite les membrures supérieures (4, 4') étant couplées entre elles - le cas échéant, en introduisant au moins une entretoise de compression (7) - de façon à réaliser simultanément, avec la poutre transversale (3, 3'), un assemblage à treillis en triangle suivant la section transversale du pont.

2. Procédé de montage suivant la revendication 1, caractérisé en ce que l'accouplement des membrures supérieures (4, 4'), réalisées tubulaires, se fait par coulissement réciproque, dans le sens longitudinal du pont, de douilles (6, 26, 27) et d'au moins une pièce ajustée.

3. Procédé de montage suivant la revendication 1 ou la revendication 2, caractérisé en ce que l'on fait coulisser vers l'avant deux poutres d'avancement (22) au dessus de l'obstacle (20), en traversant au moins un élément de pont faisant fonction de contre-poids et en ce que ces poutres d'avancement sont posées sur le talus de la rive opposée en pouvant être réglées en hauteur (24), puis en ce qu'ensuite on fait coulisser vers l'avant le pont, à la cadence de raccordement de ses éléments avec ses membrures inférieures (5), sur des rouleaux d'avancement (21) munis de rainures (25) et en prenant appui sur les poutres d'avancement (22), puis, après avoir atteint la position définitive du pont, on abaisse le pont sur le sol au moyen des dispositifs de réglage en hauteur (24) placés aux deux extrémités des poutres d'avancement (22).

4. Pont pouvant être assemblé d'après le procédé suivant la revendication 1, 2 ou 3, caractérisé en ce que les accouplements présentent chacun un élément (8) en forme de marteau, disposé sur l'élément de poutre (1, 1', 1''), qui fait prise, par derrière, dans une ouverture traversante d'emmanchement (11) correspondante de la poutre transversale (3, 3').

5. Pont suivant la revendication 4, caractérisé en ce qu'il est prévu, pour réaliser la liaison en triangle, au moins une des douilles (6), disposées dans la zone de la poutre transversale (3), qui comporte une entretoise de compression (7) pouvant être accouplée à la poutre transversale (3).

6. Pont suivant la revendication 4 ou la revendication 5, caractérisé en ce qu'une douille (6), pouvant coulisser longitudinalement, est disposée de telle façon qu'elle entoure, en même temps, après le raccordement, les deux extrémités voisines des membrures supérieures.

7. Pont suivant la revendication 6, caractérisé en ce que, pour former une serrure à baïonnette, les douilles (6) sont chacune prévues par paire, avec des saillies intérieures (16) et en ce que les extrémités des membrures supérieures sont prévues dans l'alignement de chaque fois deux saillies extérieures (17), de sorte qu'en position d'accouplement, les saillies intérieures (16) fassent prises, par derrière, sur les saillies extérieures (17).

8. Pont suivant l'une des revendications 4 à 7, caractérisé en ce qu'un élément de pont présente une paire d'éléments de poutre (1) sensiblement verticaux orientés vers le haut et en ce que les entretoises de compression (7, 7') sont disposées sur le côté extérieur du pont.

9. Pont suivant l'une des revendications 4 à 7, caractérisé en ce qu'un élément de pont présente deux paires d'éléments de poutre (1, 1') en treillis, qui forment, des deux côtés du pont, une poutre à double paroi se rencontrant vers le haut, la membrure supérieure (5') étant formée par des douilles (26, 27) disposées sur les barres du treillis, qui font prise les unes dans les autres à la façon de charnières et sont fixées par au moins une pièce ajustée en forme de cylindre (28).

10. Pont suivant la revendication 9, caractérisé en ce que la pièce cylindrique (28) s'étend entre les milieux des éléments de pont.

11. Pont suivant l'une des revendications 4 à 10, caractérisé en ce que les poutres transversales (3, 3') présentent, aux deux extrémités, au moins une saillie en forme d'enveloppe cylindrique, formée, sur sa face inférieure, par une pièce tubulaire (9), cette saillie étant respectivement dans l'alignement des membrures inférieures (5) ou des pièces de membrure inférieure (5', 5") des éléments de poutre (1) et s'étendant entre celles-ci.

12. Pont suivant l'une des revendications 4 à 11, caractérisé en ce que les poutres transversales (3, 3') sont réalisées symétriques dans la direction longitudinale et dans la direction transversale du pont.

13. Pont suivant l'une des revendications 4 à 12, caractérisé en ce que les éléments de poutre (1, 1', 1")-le cas échéant, à l'exception des douilles (6) - sont chacun réalisés symétriques dans la direction longitudinale et dans la direction transversale du pont.

14. Pont suivant l'une des revendications 4 à 13, caractérisé en ce qu'au moins une partie des poutres transversales (3, 3') est prévue, sur leur face supérieure, avec deux moyens de réception disposés symétriquement par rapport aux deux extrémités entre les éléments de poutre (1, 1', 1") et destinés chacun à fixer un cadre à rouleaux (23), servant chacun à guider une poutre d'avancement (22).

15. Pont suivant la revendications 14, caractérisé en ce que les moyens de réception servent, en variante, à fixer une bordure de guidage.

16. Pont suivant la revendication 14 ou la revendication 15, caractérisé en ce que la poutre d'avancement (22) est également utilisée comme bordure de guidage.
